# DEMANDE DE BREVET EUROPEEN

(11) **EP 0 539 639 A1**
(43) Date de publication de la demande: **05.05.1993**
(21) Numéro de dépôt: 91402912.9
(22) Date de dépôt: 30.10.1991
(51) Int. Cl.: F42B 33/06, F41B 9/00

(54) **Canon polyvalent pour neutraliser des colis piégés**

(71) Demandeur: Lavoix, Pierre, F-33114 Le Barp (FR)
(72) Inventeur: Lavoix, Pierre, F-33114 Le Barp (FR)
(74) Mandataire: Morelle, Guy Georges Alain

(57) **Abrégé**

Canon à eau destiné à la destruction des colis ou engins piégés, du type comportant un dispositif de mise à feu 1, un tube canon 2 et un convergent 3.

Ce canon est remarquable en ce que la longueur du tube canon 2 est modulable au moyen d'au moins une rallonge 4 venant se fixer entre le tube 2 et le convergent 3.

## Description

La présente invention se situe dans le domaine des canons à eau destinés à la destruction de colis piégés ou à des perçages rapides de cloisons. De tels canons peuvent être aussi utilisés comme lance burin pour neutraliser des fusées de munition non explosées.

De tels canons sont constitués de la façon suivante, ils comportent d'une extrémité à l'autre, un système de mise à feu, un tube alésé constituant le canon proprement dit et un convergent vissé à l'autre extrémité du canon.

Le fonctionnement est le suivant :
On introduit une cartouche et sa bourre dans le tube alésé, on visse le tube alésé sur le système de mise à feu, on introduit de l'eau. L'introduction de l'eau peut se faire à deux moments différents selon la quantité introduite. Si la quantité introduite peut être contenue dans le tube alésé, on introduit l'eau, on place un opercule constitué par un cercle d'une feuille circulaire en matière plastique mince et on cale cette feuille en vissant le convergent sur le tube canon. Si la quantité d'eau introduite est plus importante, on visse d'abord le convergent, on introduit l'eau et on bouche le divergent au moyen d'un petit bouchon. La quantité d'eau à introduire est fonction de l'objectif à traiter.

Le canon tel qu'il existe ne permet d'utiliser que deux combinaisons soit une faible quantité d'eau éjectée à grande vitesse, soit une quantité d'eau plus grande éjectée à faible vitesse.

Selon l'objectif traité, il peut être utile de disposer d'un plus grand nombre de possibilités et notamment de disposer de moyens pour projeter une grande quantité d'eau à grande vitesse. La nature précise de l'objectif n'est souvent connue qu'au moment de l'arrivée sur les lieux, le matériel de traitement et notamment le canon, est souvent transporté au moins sur la dernière partie du parcours à dos d'homme. Dans ces conditions, la solution que l'on aurait pu imaginer consistant à disposer de différents canons de longueurs différentes est difficilement praticable en raison du poids excessif des matériels.

L'invention a pour but de remédier à cet inconvénient en fournissant un matériel léger permettant le tir d'une quantité d'eau choisie à une vitesse de sortie choisie, l'ensemble du matériel ayant néanmoins un poids suffisamment réduit pour pouvoir être transporté à dos d'homme. Elle a aussi pour objet de fournir un canon ayant une longévité accrue.

A cet effet, l'invention a pour objet un canon à eau comportant un dispositif de mise à feu, un tube canon et un convergent, caractérisé en ce que la longueur du tube canon est modulable au moyen d'au moins une rallonge venant se fixer entre le tube et le convergent.

De préférence, les rallonges sont de longueurs différentes de telle sorte que la mise en place d'une rallonge ou d'une combinaison de plusieurs rallonges permette des allongements par pas réguliers de la longueur du tube.

Dans la plupart des cas, trois rallonges de longueur respective L, 1,5L et 2L sont suffisantes, elles permettent montées bout à bout des allongements de L, 1,5L, 2L, 2,5L, 3L, 3,5L et 4,5L.

L'invention a aussi pour objet de fournir un canon de longévité accrue. Actuellement la durée de vie des canons est limitée par la destruction du système électrique de mise à feu, laquelle est provoquée par les chocs lors du recul du canon. Ces destructions sont évidemment aggravées lorsqu'on augmente la longueur du canon et donc le recul.

A cette fin, l'invention a pour objet un canon tel que décrit plus haut, caractérisé en ce qu'il comporte un moyen de protection du dispositif de mise à feu contre les chocs provoqués par le recul.

D'autres caractéristiques de l'invention apparaissent sur un exemple particulier de réalisation qui est décrit en référence aux figures 1 à 3 annexées. La figure 1 représente l'ensemble du canon à eau sans ralllonge. La figure 2 représente une coupe longitudinale d'une rallonge. La figure 3 représente le détail de la protection du dispositif de mise à feu. Sur la figure 1 on voit l'ensemble du canon comportant la culasse 1, le tube 2, le convergent 3, qui viennent se visser à chacune des extrêmités du tube du canon. La figure 2 représente une rallonge 4 qui vient se visser par sa partie filetée 5 à l'extrémité du tube 2 à la place du convergent 3. L'extrêmité filetée 6 de la rallonge 4 peut recevoir le convergent 3 ou une autre rallonge de même nature.

Dans l'exemple de réalisation, il a été fabriqué trois rallonges 4 de longueur respective 50 mm, 75 mm, 100 mm. Par longueur de la rallonge, on entend la longueur effective dont est allongé le canon, c'est-à-dire la longueur représentée par A sur la figure 2. En combinant ces rallonges on peut obtenir des rallonges de 50, 75, 100, 125, 150, 175 et 225 cm.

La feuille de matière plastique mince, circulaire, qui en raison de sa simplicité, et du fait qu'il s'agit d'un dispositif connu, n a pas été représentée sur les figures, peut être placée entre le tube et la rallonge, ou entre deux rallonges s'il y en a plus d'une, ou entre une rallonge et le convergent. Il s'ensuit que la quantité d'eau est modulable. A titre d'exemple les résultats suivants ont été obtenus :

| configuration canon | masse d'eau introduite | vitesse d'éjection |
|---|---|---|
| canon + convergent seul, | | |
| convergent rempli d'eau | 172g | 330 m/s |
| canon + convergent seul, | | |
| opercule plastique entre | | |
| canon et convergent | 144 g | 525 m/s |
| canon + 1 rallonge, A = 50 | | 750 m/s |
| opercule placée entre le A = 75 | 144g | 800 m/s |
| canon et la 1ère rallonge A = 100 | | 900m/s |
| canon + rallonges de 75 et 50mm, | | |
| opercule fixée entre les rallonges | | |
| de 75 et 50 mm | 192g | 750 m/s |

La figure 3 représente le détail de la culasse 1 comportant la protection du système de mise à feu.

Cette protection est assurée par une pièce tournée 7 qui vient s'emboiter à l'extrêmité 8 de la culasse, 3 vis allen, 6 pans creux 14 assurent la liaison des parties 7 et 8. Le fil électrique 9 par lequel transite le courant qui alimente le touchot électrique 10 du canon est protégé en étant logé dans un tube 11 soudé sur la paroi latérale 12 de la pièce tournée 7. Le fil sort donc vers l'avant de la pièce et a donc une probabilité moins grande de heurter des obstacles lorsque le canon recule. De plus, il a été raccourci et terminé par une prise male ordinaire 13 qui permet le branchement rapide à une ligne d'alimentation (non représentée). Le recul du canon provoque le débranchement de la prise 13, la ligne d'alimentation restant intacte. Avant branchement, la prise 13 est mise en court circuit par un cavalier non représenté, ce qui supprime les risques d'alimentation intempestive du touchot électrique.

## Revendications

1. . Canon à eau destiné à la destruction des colis ou engins piégés, du type comportant un dispositif de mise à feu (1), un tube canon (2) et un convergent (3), **caractérisé en ce que** la longueur du tube canon (2) est modulable au moyen d'au moins une rallonge (4) venant se fixer entre le tube (2) et le convergent (3).

2. . Canon selon la Revendication 1, **caractérisé en ce qu'il** comporte trois rallonges de longueur respective L, 1,5L et 2L, L étant la longueur du tube canon.

3. . Canon selon la Revendication 1, **caractérisé en ce qu'il** comporte un moyen de protection du dispositif de mise à feu contre les chocs.
